# EUROPÄISCHE PATENTSCHRIFT

(11) **EP 3 682 956 B1**
(45) Veröffentlichungstag und Bekanntmachung des Hinweises auf die Patenterteilung: **31.03.2021**
(21) Anmeldenummer: 19209755.8
(22) Anmeldetag: 18.11.2019
(51) Int. Cl.: A63H 17/05

(54) **SPIELZEUG**
TOY
JOUET

(30) Priorität: 15.01.2019 DE 102019200395
(43) Veröffentlichungstag der Anmeldung: 22.07.2020
(73) Patentinhaber: Bruder Spielwaren GmbH + Co. KG, 90768 Fürth (DE)
(72) Erfinder: Gleichmann, Andre, 90762 Fürth (DE)
(74) Vertreter: Rau, Schneck & Hübner Patentanwälte Rechtsanwälte PartGmbB

(56) Entgegenhaltungen:
- EP-A1- 3 195 913
- EP-A2- 1 060 773
- DE-U1-202011 050 081
- US-A1- 2014 378 026

## Beschreibung

Die vorliegende Patentanmeldung nimmt die Priorität der deutschen Patentanmeldung DE 10 2019 200 395.8 in Anspruch, deren Inhalt durch Bezugnahme hierin aufgenommen wird.

Die Erfindung betrifft ein Spielzeug mit einem relativ zu einem Spielzeugrahmen verlagerbaren Produktträger, der in einer Unterbringungsstellung in einer Kammer untergebracht ist.

Spielzeuge mit beweglichen Komponenten, die wiederum andere Komponenten tragen, die zumindest in einer Relativstellung des Spielzeugs in einer Kammer mit beweglicher Haube untergebracht sind, sind vom Markt her bekannt. Die EP 1 060 773 A2 offenbart einen Spielzeug-Anhänger in Form eines Heuaufnahme- und Paketiergeräts. Die US 2014/0378026 A1 offenbart ein Spielfahrzeug in Form eines Recyclingtrucks. Die DE 20 2011 050 081 U1 offenbart ein Spielfahrzeug in Form eines Spielzeug-Lastwagens. Die EP 3 195 913 A1 offenbar einen Spielzeug-Viehtransportanhänger.

Es ist eine Aufgabe der vorliegenden Erfindung, insbesondere im Zusammenhang mit der Ausgestaltung eines Spielzeugs als landwirtschaftliche Maschine, z.B. in Form einer Rundballen-Press/Wickel-Kombination, das Öffnen einer Haube einer Kammer, in der ein Produktträger ggf. mitsamt Produkt in einer Unterbringungsstellung untergebracht ist, beim Verlagern des Produktträgers aus der Unterbringungsstellung in eine Ausfahrstellung möglichst realitätsnah zu gestalten.

Diese Aufgabe ist erfindungsgemäß gelöst, durch ein Spielzeug mit den im Anspruch 1 angegebenen Merkmalen.

Erfindungsgemäß wurde erkannt, dass eine realitätsnahe Öffnungs-/Schließbewegung der Haube für die Kammer des Spielzeugs durch Einsatz eines Mitnehmerhebels erreicht werden kann, der vom Produktträger mitgenommen wird. Die Gestaltung des Mitnehmerhebels zusammen mit der Mitnahmefunktion über den Produktträger stellt eine reversible Verlagerung der Haube zwischen der Schließstellung und der Offenstellung bei Verlagerung des Produktträgers von der Unterbringungsstellung in die Ausfahrstellung sicher. Es kann genau ein Mitnehmerhebel zum Einsatz kommen. Alternativ können auch mehrere Mitnehmerhebel zum Einsatz kommen.

Bei dem Spielzeug kann es sich um ein Spielfahrzeug handeln. Bei dem Spielzeug kann es sich um einen Anhänger für ein Zugfahrzeug handeln. Das Spielzeug kann als landwirtschaftliche Maschine, insbesondere als Press/Wickelmaschine für Rundballen, nämlich für Strohballen, ausgeführt sein. Das Spielzeug kann insgesamt aus Kunststoff gefertigt sein. Bei den Komponenten des Spielzeugs kann es sich um Spritzgussteile handeln.

Bei einer Ausführung des Mitnehmerhebels nach Anspruch 2 bleibt die Haube unabhängig von einer weiteren Verlagerungsbewegung des Produktträgers, nachdem die Haube vom Mitnehmerhebel in die Offenstellung überführt wurde, zunächst in einer geöffneten Stellung. Dies sorgt für eine realitätsnahe Spielsituation. Bei der geöffneten Stellung kann es sich um die Offenstellung handeln oder um eine Zwischenstellung zwischen der Schließstellung und der Offenstellung.

Eine Anordnung des Mitnehmerhebels nach Anspruch 3 vermeidet, dass sich der Mitnehmerhebel und das Produkt bei der Verlagerung des Produktträgers bzw. bei der Verlagerung der Haube der Kammer stören.

Eine Antriebseinrichtung zur Produktträger-Verlagerung nach Anspruch 4 ist betriebssicher und lässt sich kostengünstig herstellen.

Eine Ausführung der Band-Betätigungseinheit nach Anspruch 5 als Drehknopf sorgt für ein intuitiv erfahrbares Spielerlebnis.

Eine Führungsschiene nach Anspruch 6 ermöglicht eine sichere Verlagerungsführung des Produktträgers. Die Führungsschiene kann als Führungskulisse ausgeführt sein, sodass insbesondere ein unerwünschtes Abheben des Produktträgers vom Spielzeugrahmen verhindert ist.

Ein Mitnehmerzylinder nach Anspruch 7 sorgt für eine sichere Anlage des Mitnehmerhebels am Produktträger, besonders beim Mitnehmen des Mitnehmerhebels vom Produktträger beim Ausfahren des Produktträgers von Unterbringungsstellung in die Ausfahrstellung.

Ein Rückführ-Mitnehmerabschnitt am Produktträger nach Anspruch 8 sorgt für ein sicheres Mitnehmen des Mitnehmerhebels beim Rückführen des Produktträgers von der Ausfahrstellung in die Unterbringungsstellung.

Ein Ausführungsbeispiel der Erfindung wird nachfolgend anhand der Zeichnung näher erläutert. In dieser zeigen:
- Fig. 1: In einem axialen Längsschnitt ein Spielzeug in Form eines Spielfahrzeug-Anhängers, ausgebildet als Rundballen-Press/Wickel-Kombination, in einer Momentanstellung mit einer Haube für eine Kammer des Spielzeugs in einer Schließstellung und einem Produktträger für einen schematisch als geschnittenen Hohlzylinder angedeuteten StrohRundballen in einer in der Kammer untergebrachten Unterbringungsstellung wobei zudem ein Mitnehmerhebel, der mit der Haube schwenkbar verbunden ist, in einer Hebel-Ausgangsstellung vorliegt;
- Fig. 2: das Spielzeug in einer in einer Spielsequenz nachfolgenden Momentanstellung, bei der die Kammer in eine Offenstellung verlagert und der Produktträger während einer Verlagerung zwischen der Unterbringungsstellung und einer aus der Kammer ausgefahrenen Ausfahrstellung gezeigt ist;
- Fig. 3: wiederum in der Spielsequenz nachfolgend eine Momentanstellung mit dem Produktträger in einer ausgefahrenen Stellung, kurz bevor der Mitnehmerhebel vom Produktträger freikommt;
- Fig. 4: das Spielzeug in einer in der Spielsequenz nachfolgenden Momentanstellung mit dem Produktträger in einer weiter ausgefahrenen Stellung, wobei der Mitnehmerhebel vom Produktträger freigekommen ist und die Haube in einer von der Schließstellung abgehobenen, geöffneten Stellung hält;
- Fig. 5: das Spielzeug in einer in der Spielsequenz nachfolgenden Momentanstellung mit dem Produktträger in komplett ausgefahrener Ausfahrstellung kurz vor dem Abgeben des Rundballens;
- Fig. 6: das Spielfahrzeug in einer in der Spielsequenz nachfolgenden Momentanstellung nach dem Abgeben des Rundballens mit von der Ausfahrstellung in Richtung der Unterbringungsstellung zurückgefahrenem, leerem Produktträger, wobei ein führender Abschnitt einer Mitnehmeraufnahme des Produktträgers gerade in Kontakt mit dem Mitnehmerhebel zum Rückführen von diesem in die Ausgangsstellung gekommen ist; und
- Fig. 7: das Spielzeug im weiteren Gang der Spielsequenz beim weiteren Rückführen des Produktträgers in die Unterbringungsstellung, wobei der Rückführ-Mitnehmerabschnitt des Produktträgers die Mitnehmerhebel weiter zum Rückführen in dessen Ausgangsstellung mitnimmt.

Die Figuren 1 bis 7 zeigen ein Spielzeug 1 in Form eines Spielfahrzeug-Anhängers, der als Rundballen-Press/Wickel-Kombination ausgeführt ist.

Das Spielzeug 1 ist einer in der Landwirtschaft genutzten Maschine nachgebildet. Bei der realen landwirtschaftlichen Maschine wird Stroh zunächst zu einem Rundballen innerhalb einer Kammer, die der Kammer 2 des Spielzeugs 1 entspricht, gepresst wird und anschließend aus der Kammer ausgefahren und in einer Wickelstation der Maschine gewickelt wird. Komponenten des Spielzeugs 1 sind diesen Vorgängen "Pressen" und "Wickeln" spielzeugtechnisch nachgebildet, ohne diese Funktionen der realen landwirtschaftlichen Maschine tatsächlich auszuüben.

Das Spielzeug 1 hat einen Spielzeugrahmen 3, an dem bewegliche Anbaukomponenten am Spielzeug 1 angebracht sind. Mit dem Spielzeugrahmen 3 ist ein Produktträger 4 in Form eines Schlittens verlagerbar verbunden. Der Schlitten 4 hat eine zylindrisch konkav gewölbte Aufnahmefläche 5 zum Tragen eines beim Spielzeug 1 aus Kunststoff nachgebildeten Rundballens 6.

In einer Unterbringungsstellung des Produktträgers 4, die in der Fig. 1 dargestellt ist, ist der Produktträger 4 mitsamt dem Rundballen 6 in der Kammer 2 untergebracht. Die Kammer 2 ist in der Fig. 1 nach rechts, nach oben, sowie zur dem Betrachter zugewandten Seite und zur vom Betrachter abgewandten Seite durch eine Haube 7 begrenzt. Die Haube 7 ist um ein Schwenkgelenk 8 schwenkbar am Spielzeugrahmen 3 verlagerbar zwischen einer in der Fig. 1 dargestellten Schließstellung, in der die Kammer 2 von der Haube 7 verschlossen ist und einer Offenstellung.

In der Offenstellung, die in der Fig. 2 dargestellt ist, ist die Haube 7 soweit abgehoben, dass der Produktträger 4 mitsamt dem Rundballen 6 geführt relativ zum Spielzeugrahmen 3 zwischen der Unterbringungsstellung und einer in der Fig. 5 gezeigten, komplett ausgefahrenen Ausfahrstellung verlagerbar ist, in der der Produktträger 4 aus der Kammer 2 zum Abgeben des Rundballens 6 ausgefahren ist. Diese Verlagerungsbewegung des Produktträgers 4 zwischen der Unterbringungsstellung und der Ausfahrstellung ist angetrieben durch eine Antriebseinrichtung 9, die ein umlaufendes Antriebsband 10 und eine Band-Betätigungseinheit 11 aufweist, die als Drehknopf zur manuellen Betätigung ausgeführt ist. Einander benachbarte freie Enden des Antriebsbandes 10 sind fest mit dem Produktträger 4 verbunden, sodass bei einer über den Drehknopf 11 hervorgerufener UmlaufBewegung des Antriebsbandes 10 der Produktträger 4 zur Verlagerung zwischen der Unterbringungsstellung und der Ausfahrstellung mitgenommen wird.

Zur Führung der Verlagerung des Produktträgers 4 zwischen der Unterbringungsstellung und der Ausfahrstellung dient eine Führungsschiene 12, die bei der gezeigten Ausführung als Führungskulisse für einen Fußabschnitt des Produktträgers 4 ausgeführt ist. Die Führungsschiene 12 ist fest mit dem Spielzeugrahmen 3 verbunden und kann ein integraler Bestandteil von diesem sein. Die Führungsschiene 12 ist im Bereich der vollständig ausgefahrenen Ausfahrstellung des Produktträgers 4 nach vorne unten hin abgekröpft, sodass der Produktträger 4 in der Ausfahrstellung (vgl. Fig. 5) zur Abgabe des Rundballens 6 um eine Schwenkachse, die in etwa einer Drehachse des Drehknopfes 11 entspricht, verschwenkt ist.

Ein Mitnehmerhebel 13 ist mit der Haube 7 um ein weiteres Schwenkgelenk 14 schwenkbar verbunden. Gesehen in einer Quererstreckung des Produktträgers 4 senkrecht zur Zeichenebene der Fig. 1 bis 7 ist der Mitnehmerhebel 13 an einer Seite des Produktträgers 4 angeordnet. Zwischen dem Schwenkgelenk 14 und einem freien Ende ist der Mitnehmerhebel 13 in etwa sichelförmig teilkreisförmig gekrümmt ausgeführt, wobei sich an einen Teilkreisabschnitt 15 des Mitnehmerhebels 13 hin zum Schwenkgelenk 14 einerseits und hin zum freien Ende andererseits zwei im Vergleich zum Teilkreisabschnitt 15 kurze gerade Abschnitte des Mitnehmerhebels 13 anschließen. Am freien Ende hat der Mitnehmerhebel 13 einen angeformten Mitnehmerzylinder 16 mit horizontaler und quer zur Verlagerungsrichtung des Produktträgers 4 verlaufender, also senkrecht zur Zeichenebene der Fig. 1 bis 7 verlaufender Zylinderachse.

In einer Hebel-Ausgangsstellung des Mitnehmerhebels 13, die in der Fig. 1 dargestellt ist, liegt die Haube 7 in der Schließstellung vor. In dieser Hebel-Ausgangsstellung ist der Mitnehmerzylinder 16 des Mitnehmerhebels 13 in einer Mitnehmeraufnahme 17 des Produktträgers 4 aufgenommen. Die Mitnehmeraufnahme 17 ist beabstandet zur Aufnahmefläche 5 des Produktträgers 4 ausgebildet und liegt in den Fig. 1 bis 7 links von der Aufnahmefläche 5.

Wie der Sequenz der Fig. 1 bis 3 entnommen werden kann, wird der Mitnehmerhebel 13 beim Ausfahren des Produktträgers 4 von der Unterbringungsstellung in die Ausfahrstellung vom Produktträger 4, nämlich von der Mitnehmeraufnahme 17, mitgenommen. Bei dieser Mitnahme verlagert der Mitnehmerhebel 13 die Haube 7 von der Schließstellung in die Offenstellung (vgl. die Fig. 2), sodass der Produktträger 4 mit dem Rundballen 6 aus der Kammer 2 ausfahren kann, ohne dass der Rundballen 6 dabei mit der Haube 7 kollidiert.

Beim weiteren Ausfahren des Produktträgers 4 in Richtung der vollständig ausgefahrenen Ausfahrstellung kommt der Mitnehmerhebel 13 von der Mitnehmeraufnahme 17 des Produktträgers 4 frei (vgl. Fig. 4). In dieser freigekommenen Stellung stützt sich der Mitnehmerhebel 13 am Spielzeugrahmen 3 so ab, dass der Mitnehmerhebel 13 die Haube 7 einer geöffneten Stellung (vgl. Fig. 4 bis 6) hält.

Beim Einfahren des Produktträgers 4 von der Ausfahrstellung (vgl. Fig. 5) zurück in die Unterbringungsstellung (vgl. die Sequenz der Fig. 5 bis 7 mit zusätzlichem Vergleich der Momentanstellung nach Fig. 1) wird der Mitnehmerhebel 13 zurück in die Hebel-Ausgangsstellung nach Fig. 1 wieder vom Produktträger 4 mitgenommen. Hierzu ist ein in Verlagerungsrichtung des Produktträgers 4 zwischen der Ausfahrstellung und der Unterbringungsstellung führender Abschnitt 18 der Mitnehmeraufnahme 17 des Produktträgers 4 als Rückführ-Mitnehmerabschnitt ausgeführt. Dieser Rückführ-Mitnehmerabschnitt 18 kommt mit dem gerade verlaufenden Abschnitt des Mitnehmerhebels 13 im Bereich von dessen freien Ende beim Rückführen des Produktträgers 4 in die Unterbringungsstellung in Kontakt (vgl. Fig. 6) und führt den Mitnehmerhebel 13 beim weiteren Verlagern des Produktträgers 4 hin zur Unterbringungsstellung in die Mitnehmerhebel-Ausgangsstellung zurück, wie aus der Sequenz der Fig. 6 und 7 mit Vergleich der Stellung nach Fig. 1 deutlich wird.

Es ergibt sich ein realitätsnahes Öffnen und Schließen der Haube 7 im Zusammenhang mit einer Spiel-Betriebssequenz des Spielzeugs 1.

## Patentansprüche

1. Spielzeug (1)
- mit einem Spielzeugrahmen (3),
- mit einem mit dem Spielzeugrahmen (3) verbundenen Produktträger (4), **gekennzeichnet durch**
- ein Kammer (2), die zumindest zu einer Seite und nach oben hin durch eine Haube (7) begrenzt ist,
- wobei die Haube (7) um ein Schwenkgelenk (8) schwenkbar am Spielzeugrahmen (3) verlagerbar ist zwischen
-- einer Schließstellung, in der die Kammer (2) von der Haube (7) verschlossen ist, und
-- einer Offenstellung, in der die Haube (7) soweit abgehoben ist, dass der Produktträger (4) im Gebrauch mitsamt einem hiervon getragenen Produkt (6) geführt relativ zum Spielzeugrahmen (3) verlagerbar ist zwischen
-- einer Unterbringungsstellung, in der der Produktträger (4) in der Kammer (3) untergebracht ist, und
-- einer Ausfahrstellung, in der der Produktträger (4) aus der Kammer (2) ausgefahren ist,
- wobei ein Mitnehmerhebel (13) mit der Haube (7) schwenkbar derart verbunden ist,
-- dass in einer Hebel-Ausgangsstellung des Mitnehmerhebels (13) die Haube (7) in der Schließstellung vorliegt,
-- dass er beim Ausfahren des Produktträgers (4) von der Unterbringungsstellung in die Ausfahrstellung vom Produktträger (4) mitgenommen wird und dabei die Haube (7) von der Schließstellung in die Offenstellung verlagert,
-- dass er beim Einfahren des Produktträgers (4) von der Ausfahrstellung in die Unterbringungsstellung vom Produktträger (4) zurück in die Hebel-Ausgangsstellung mitgenommen wird.

2. Spielzeug nach Anspruch 1, **dadurch gekennzeichnet, dass** der Mitnehmerhebel (13) so gestaltet ist, dass nach dem Ausfahren des Produktträgers (4) von der Unterbringungsstellung in die Ausfahrstellung der Mitnehmerhebel (13) vom Produktträger (4) freikommt und die Haube (7) in einer geöffneten Stellung hält.

3. Spielzeug nach Anspruch 1 oder 2, **dadurch gekennzeichnet, dass** der Mitnehmerhebel (13), gesehen in Quererstreckung des Produktträgers (4) an einer Seite des Produktträgers (4) angeordnet ist.

4. Spielzeug nach einem der Ansprüche 1 bis 3, **gekennzeichnet durch** eine Antriebseinrichtung (9) zur Verlagerung des Produktträgers (4) zwischen der Unterbringungsstellung und der Ausfahrstellung, wobei die Antriebseinrichtung (9) ein umlaufendes Antriebsband (10) und eine Band-Betätigungseinheit (11) aufweist.

5. Spielzeug nach Anspruch 4, **dadurch gekennzeichnet, dass** die Band-Betätigungseinheit (11) als Drehknopf ausgeführt ist.

6. Spielzeug nach einem der Ansprüche 1 bis 5, **gekennzeichnet durch** eine Führungsschiene (12) zur Führung der Verlagerung des Produktträgers (4) zwischen der Unterbringungsstellung und der Ausfahrstellung.

7. Spielzeug nach einem der Ansprüche 1 bis 6, **dadurch gekennzeichnet, dass** der Mitnehmerhebel (13) an seinem freien Ende einen angeformten Mitnehmerzylinder (16) mit horizontaler und quer zur Verlagerungsrichtung des Produktträgers (4) verlaufender Zylinderachse aufweist.

8. Spielzeug nach einem der Ansprüche 1 bis 7, **dadurch gekennzeichnet, dass** ein in Verlagerungsrichtung des Produktträgers (4) zwischen der Ausfahrstellung und der Unterbringungsstellung führender Abschnitt (18) einer Mitnehmeraufnahme (17) des Produktträgers (4) für den Mitnehmerhebel (13) als Rückführ- Mitnehmerabschnitt zum Rückführen des Mitnehmerhebels (13) in die Ausgangsstellung beim Verlagern des Produktträgers (4) zwischen der Ausfahrstellung und der Unterbringungsstellung ausgeführt ist.

## Claims

1. Toy (1)
- having a toy frame (3),
- having a product carrier (4) which is connected to the toy frame (3), **characterized by**
- a chamber (2) which is bounded on one side and towards the top by a cover (7),
- wherein the cover (7) can be displaced on the toy frame (3) in a pivotable manner about a pivot joint (8) between
-- a closed position, in which the chamber (2) is closed by the cover (7), and
-- an open position, in which the cover (7) is lifted off to such an extent that, in use, the product carrier (4), together with a product (6) borne thereby, can be displaced relative to the toy frame (3) in a guided manner between
-- an accommodated position, in which the product carrier (4) is accommodated in the chamber (3), and
-- an extended position, in which the product carrier (4) is extended out of the chamber (2),
- wherein a carry-along lever (13) is pivotably connected to the cover (7) in such a way
-- that the cover (7) is in the closed position in a lever starting position of the carry-along lever (13),
-- that said lever, during the extension of the product carrier (4) from the accommodated position into the extended position, is carried along by the product carrier (4) and in the process displaces the cover (7) from the closed position into the open position,
-- that said lever, during the retraction of the product carrier (4) from the extended position into the accommodated position, is carried along by the product carrier (4) back into the lever starting position.

2. Toy according to Claim 1, **characterized in that** the carry-along lever (13) is designed such that, after the product carrier (4) has been extended from the accommodated position into the extended position, the carry-along lever (13) is released from the product carrier (4) and holds the cover (7) in an opened position.

3. Toy according to Claim 1 or 2, **characterized in that** the carry-along lever (13), as seen in a transverse extent of the product carrier (4), is arranged on one side of the product carrier (4).

4. Toy according to one of Claims 1 to 3, **characterized by** a drive device (9) for displacing the product carrier (4) between the accommodated position and the extended position, wherein the drive device (9) has a circulating drive belt (10) and a belt actuating unit (11).

5. Toy according to Claim 4, **characterized in that** the belt actuating unit (11) is designed as a rotary knob.

6. Toy according to one of Claims 1 to 5, **characterized by** a guide rail (12) for guiding the displacement of the product carrier (4) between the accommodated position and the extended position.

7. Toy according to one of Claims 1 to 6, **characterized in that** the carry-along lever (13) has, at its free end, an integrally formed carry-along cylinder (16) having a horizontal cylinder axis which runs transversely with respect to the displacement direction of the product carrier (4).

8. Toy according to one of Claims 1 to 7, **characterized in that** a portion (18) of a carry-along receptacle (17) of the product carrier (4) for the carry-along lever (13), said portion leading in the displacement direction of the product carrier (4) between the extended position and the accommodated position, is designed as a return carry-along portion for returning the carry-along lever (13) into the starting position during the displacement of the product carrier (4) between the extended position and the accommodated position.

## Revendications

1. Jouet (1)
- avec un cadre de jouet (3),
- avec un support de produit (4) relié au cadre de jouet (3), **caractérisé par**
- une chambre (2) qui est délimitée au moins vers un côté et vers le haut par un capot (7),
- dans lequel le capot (7) peut être déplacé de manière pivotante autour d'une articulation pivotante (8) au niveau du cadre de jouet (3) entre
-- une position de fermeture dans laquelle la chambre (2) est fermée par le capot (7), et
-- une position ouverte dans laquelle le capot (7) est relevé jusqu'à ce que le support de produit (4) puisse être déplacé en utilisation avec un produit porté par celui-ci de manière guidée par rapport au cadre de jouet (3) entre
-- une position de logement dans laquelle le support de produit (4) est logé dans la chambre (3), et
-- une position de sortie dans laquelle le support de produit (4) est sorti de la chambre (2),
- dans lequel un levier d'entraînement (13) est relié de manière pivotante au capot (7) de telle manière
-- que dans une position de départ du levier d'entraînement (13) le capot (7) se présente dans la position de fermeture,
-- qu'il soit entraîné lors de la sortie du support de produit (4) de la position de logement dans la position de sortie par le support de produit (4) et déplace le capot (7) de la position de fermeture dans la position ouverte,
-- qu'il soit entraîné lors de la rentrée du support de produit (4) de la position de sortie dans la position de logement par le support de produit (4) de nouveau dans la position de départ de levier.

2. Jouet selon la revendication 1, **caractérisé en ce que** le levier d'entraînement (13) est conçu de sorte qu'après la sortie du support de produit (4) de la position de logement dans la position de sortie le levier d'entraînement (13) sorte du support de produit (4) et maintienne le capot (7) dans une position ouverte.

3. Jouet selon la revendication 1 ou 2, **caractérisé en ce que** le levier d'entraînement (13) est agencé, vu dans l'étendue transversale du support de produit (4), au niveau d'un côté du support de produit (4).

4. Jouet selon l'une des revendications 1 à 3, **caractérisé par** un dispositif d'entraînement (9) pour le déplacement du support de produit (4) entre la position de logement et la position de sortie, dans lequel le dispositif d'entraînement (9) présente une bande d'entraînement (10) tournante et une unité d'actionnement de bande (11).

5. Jouet selon la revendication 4, **caractérisé en ce que** l'unité d'actionnement de bande (11) est réalisée comme bouton rotatif.

6. Jouet selon l'une des revendications 1 à 5, **caractérisé par** un rail de guidage (12) pour le guidage du déplacement du support de produit (4) entre la position de logement et la position de sortie.

7. Jouet selon l'une des revendications 1 à 6, **caractérisé en ce que** le levier d'entraînement (13) présente au niveau de son extrémité libre un cylindre d'entraînement (16) formé avec un axe de cylindre horizontal et s'étendant transversalement au sens de déplacement du support de produit (4).

8. Jouet selon l'une des revendications 1 à 7, **caractérisé en ce qu'**une section (18) menant dans le sens de déplacement du support de produit (4) entre la position de sortie et la position de logement d'un logement d'entraînement (17) du support de produit (4) pour le levier d'entraînement (13) est réalisée comme section d'entraînement de retour pour le retour du levier d'entraînement (13) dans la position de départ lors du déplacement du support de produit (4) entre la position de sortie et la position de logement.
